# EUROPÄISCHE PATENTSCHRIFT

(11) **EP 1 792 695 B1**
(45) Veröffentlichungstag und Bekanntmachung des Hinweises auf die Patenterteilung: **24.08.2011**
(21) Anmeldenummer: 06019312.5
(22) Anmeldetag: 15.09.2006
(51) Int. Cl.: B26D 5/02, B26F 1/36

(54) **Mehrfachlocher**
Perforator with a plurality of punchheads
Perforateur avec plusiers têtes de poinçonnage

(30) Priorität: 05.12.2005 DE 202005018944 U
(43) Veröffentlichungstag der Anmeldung: 06.06.2007
(73) Patentinhaber: Erwin Müller GmbH, 49808 Lingen (DE)
(72) Erfinder: Quaing, Reinhard, 48488 Emsbüren (DE); Heskamp, Ingo, 49808 Lingen (DE)
(74) Vertreter: Busse & Busse

(56) Entgegenhaltungen:
- EP-A- 0 540 827
- DE-A1- 3 826 605
- DE-U1- 9 011 236

## Beschreibung

Die Erfindung betrifft einen Locher nach dem Oberbegriff des Anspruchs 1 der von der EP 0540 627 A1 gebildet wird. Derartige Locher sind mit mehreren Locherwerkzeugen ausgestattet, die am Aufnahmekörper des Lochers an verschiedenen Positionen fixiert werden können, um unterschiedliche Lochmuster zu realisieren. So können unabhängig vom Papierformat unterschiedliche Lochungen für meist verschiedene Ringordner erzeugt werden.

Um die Locherwerkzeuge dazu an den richtigen Positionen einzustellen, müssen die Abstände zwischen den Ringen des Ringbuchsystems gemessen werden, für das eine Lochung erzeugt werden soll. Anschließend muß der Abstand von der Mittellage zu jedem einzelnen Ring errechnet werden. Dementsprechend sind dann die Locherwerkzeuge am Aufnahmekörper des Lochers zu positionieren und - sofern gewünscht und vorgesehen - der Papieranschlag auszurichten. Bei der Gesamtprozedur des Einstellens kommt es oft zu Fehlern, die vielfach erst bemerkt werden, wenn eine große Anzahl von Papieren gelocht wurde und dann in dem gewünschten Ordner nicht ordentlich ablegbar ist.

Zur Vereinfachung sind am Markt bereits Mehrfachlocher entsprechend der EP 0 540 827 A1 erhältlich, die parallel zur Verschiebeschiene der Locherwerkzeuge eine drehbare Rolle aufweisen, auf der die Positionen für die Locherwerkzeuge für verschiedene gängige Lochmuster angezeigt sind. Sofern das Lochmuster des zu verwendenden Ringbuchsystems bekannt ist, können die Locherwerkzeuge an dieser Rolle ausgerichtet werden. Nachteilig ist hierbei dennoch, daß zunächst die Maße des Ringbuchsystems mit einem Lineal abgenommen, notiert und mit dem Anschlag in Übereinstimmung gebracht werden müssen.

Besonders schwierig ist die Berechnung und Einstellung der korrekten Position der Locherwerkzeuge, wenn das zu lochende Papier nicht den gängigen Formaten entspricht. Beispielsweise kann das Lochgut eine zu lochende Seite von 280 mm statt der üblichen 297 mm bei DIN A4 aufweisen. Dann kann der Papieranschlag nicht im passenden Abstand zur Mittellage eingerastet werden. Folglich müssen alle Locherwerkzeuge um den Betrag der Abweichung verrückt werden (in diesem Fall 8,5 mm näher zum Papieranschlag). Eine solche Einstellung gelingt im ersten Anlauf nur selten, so daß ein iterativer Prozeß mit mehreren Fehllochungen nötig ist.

Der Erfindung liegt daher die Aufgabe zugrunde, einen Locher zu schaffen, bei dem die korrekte Positionierung der Locherwerkzeuge vereinfacht ist. Diese Aufgabe wird erfindungsgemäß durch einen Locher mit den Merkmalen des Anspruchs 1 gelöst.

Durch das Vorsehen einer mit dem Aufnahmekörper lösbar verbundenen Justiereinheit mit an verschiedene Positionen eines Grundkörpers der Justiereinheit verbringbaren Markierelementen kann das gewünschte Lochmuster des Ringbuchsystems mittels der vom Aufnahmekörper gelösten Justiereinheit übernommen werden, indem die Markierelemente anhand der Ringbuchringe ausgerichtet werden. Anschließend erfolgt dann eine Ausrichtung der Locherwerkzeuge an den eingestellten Markierelementen. Besonders vorteilhaft ist es, wenn die Markierelemente als Reiter ausgebildet sind und an dem Grundkörper der Justiereinheit auf einer entsprechenden Führung stufenlos verschiebbar festgelegt sind. Die korrespondierenden Maße von Führung und Markierelementen sollten dabei so gewählt werden, daß die Markierelemente zwar leicht von Hand verschoben werden können, jedoch ohne Krafteinwirkung in ihrer Position verbleiben und nicht von alleine verrutschen. Weitere Vorteile und Einzelheiten ergeben sich aus den Unteransprüchen und einem in den Zeichnungen dargestellten Ausführungsbeispiel der Erfindung, das im folgenden beschrieben wird; es zeigen:
- Fig. 1: einen erfindungsgemäßen Mehrfachlocher in perspektivischer Darstel- lung mit einem zu verwendenden Ringbuch (teilweise dargestellt) und
- Fig. 2: eine Draufsicht auf den Gegenstand aus Fig. 1 bei der Abnahme des gewünschten Lochrasters aus dem Ringbuch mittels der Justiereinheit.

In Fig. 1 ist ein Ringbuch 1 mit vier Heftringen 2 abgebildet. Dementsprechend müssen in diesem Ringbuch 1 abzulegende Papiere mit einer Vierfachlochung (hier 19-51-19 mm) versehen werden. Ein daneben abgebildeter erfindungsgemäßer Locher 3 hat dazu vier auf einer Aufnahmeschiene 4 verschiebbare und in verschiedenen Positionen festlegbare Locherwerkzeuge 5. Parallel zu der Aufnahmeschiene 4, d.h. zu der Verstellrichtung der Locherwerkzeuge 5 erstreckt sich eine Justiereinheit 6 mit vier Markierelementen 7 und einer herausziehbaren Anschlagschiene 8. In der dargestellten Position sind die Locherwerkzeuge 5 an den Markierelementen 7 ausgerichtet. Dieses Lochmuster entspricht jedoch noch nicht dem abgebildeten Ringbuch 1.

Um das Lochmuster an das Ringbuch 1 anzupassen, wird daher wie in Fig. 2 abgebildet die Justiereinheit 6 vom Locher 3 gelöst und auf das Ringbuch 1 so aufgelegt, daß eine entsprechende Markierung oder wie dargestellt die Anschlagschiene 8 mit einer Papierkante 9 in Übereinstimmung gebracht wird. Dann werden die Markierelemente 7 wie ebenfalls abgebildet an den Heftringen 2 des Ringbuchs ausgerichtet. Anschließend wird die Justiereinheit 6 wieder mit dem Aufnahmekörper 10 des Lochers 3 verbunden bzw. wieder auf diesen aufgesetzt. Bei der dargestellten Ausführungsform sind dazu im Aufnahmekörper 10 Ausnehmungen 12 vorgesehen, in denen die Justiereinheit 6 einrasten kann. Eine Rastverbindung ist nicht zwingend notwendig, jedoch von Vorteil, da dann sichergestellt ist, daß die Justiereinheit richtig am Aufnahmekörper 10 des Lochers 3 positioniert ist und eine Fixposition einnimmt, d.h. nicht verrutschen kann. Entsprechend den Markierelementen 7 können nun die Locherwerkzeuge 5 passend ausgerichtet werden. Abschließend ist eventuell noch die Anschlagschiene 8 passend zu positionieren.

Wenn auch besonders vorteilhaft, so ist es nicht zwingend erforderlich, daß die Justiereinheit 6 von dem Aufnahmekörper 10 vollständig gelöst werden kann. So ist es möglich, die Justiereinheit 6 verschwenkbar oder verdrehbar am Aufnahmekörper 10 des Lochers 3 festzulegen, so daß die Justiereinheit 6 zur Abnahme des Lochmusters näher an die Ringmechanik des Ringbuchs 1 herangeführt werden kann.

Bei der dargestellten Ausführungsform hingegen müssen Locher 3 und Ringbuch 1 nicht einmal unmittelbar benachbart vorhanden sein, da die Justiereinheit 6 frei entnehmbar ist. Sie hat vorzugsweise einen nach Art eines Lineals, ggf. auch mit einer Skalierung versehenen Grundkörper 16 und ein Unterteil 17, zwischen denen die Anschlagschiene 8 verschiebbar aufgenommen ist. So ausgestaltet ist die Justiereinheit 6 auch sehr montagefreundlich.

Mit der Justiereinheit 6 können auch unbekannte Lochraster ohne Kopfrechnen auf ein Lochgut unbekannten Formats übertragen werden. Dazu ist das Lochgut unbekannten Formats lose in das Ringbuch 1 einzulegen und in die gewünschte Position zu bringen. Anschließend ist die Justiereinheit 6 vom Locher 3 zu lösen und auf dem Lochgut im Ringbuch 1 so auszurichten, daß die Kante des Lochgutes an dem Anschlag der Anschlagschiene 8 anliegt. Beispielsweise bei einem Papierformat 280 mm würde man "A4" als Position der Anschlagschiene wählen. Anschließend sind die Markierelemente 7 an den Heftringen 2 des Ringbuchs 1 auszurichten, die Justiereinheit 6 wieder auf dem Locher 3 aufzurasten und die Locherwerkzeuge 5 an den Markierelementen 7 auszurichten.

Der erfindungsgemäße Locher 3 zeichnet sich durch hohen praktischen Nutzwert aus. Die durch die Locherwerkzeuge 5 erzeugten Lochmuster sind sehr einfach zu ändern und korrekt einzustellen, ohne daß Fehllochungen erzeugt werden.

## Patentansprüche

1. Locher (3) mit an einem Aufnahmekörper (10) in verschiedenen Positionen festlegbaren Locherwerkzeugen (5), **gekennzeichnet durch** eine mit dem Aufnahmekörper (10) lösbar verbundene Justiereinheit (6) mit einem Grundkörper (16), an dem Markierelemente (7) verschiebbar und so an verschiedene Positionen verbringbar festgelegt sind.

2. Locher (3) nach Anspruch 1, **dadurch gekennzeichnet, daß** die Markierelemente (7) als Reiter ausgebildet sind.

3. Locher (3) nach einem der vorhergehenden Ansprüche, **dadurch gekennzeichnet, daß** die Justiereinheit (6) einen nach Art eines Lineals ausgestalteten Grundkörper (16) aufweist.

4. Locher (3) nach einem der vorhergehenden Ansprüche, **dadurch gekennzeichnet, daß** die Justiereinheit (6) an dem Aufnahmekörper (10) benachbart zu den Locherwerkzeugen (5) in einer Fixposition festlegbar ist.

5. Locher (3) nach einem der vorhergehenden Ansprüche, **dadurch gekennzeichnet, daß** die Justiereinheit (6) mit dem Aufnahmekörper (10) verrastbar ist.

6. Locher (3) nach einem der vorhergehenden Ansprüche, **dadurch gekennzeichnet, daß** die Justiereinheit (6) eine Anschlagschiene (8) für das zu lochende Papier aufweist.

7. Locher (3) nach einem der vorhergehenden Ansprüche, **dadurch gekennzeichnet, daß** die Anschlagschiene (8) verschiebbar ist.

## Claims

1. Punch (3), having punching heads (5) which can be locked in place in different positions on a supporting body (10), **characterised by** an adjustment unit (6) which is releasably connected to the supporting body (10) and which has a main body (16) to which indicator members (7) are so fixed as to be displaceable and hence capable of being moved to different positions.

2. Punch (3) according to claim 1, **characterised in that** the indicator members (7) take the form of sliders.

3. Punch (3) according to either of the preceding claims, **characterised in that** the adjustment unit (6) has a main body (16) which takes the form of a type of ruler.

4. Punch (3) according to one of the preceding claims, **characterised in that** the adjustment unit (6) can be fixed to the supporting body (10) in a fixed position adjacent to the punching heads (5).

5. Punch (3) according to one of the preceding claims, **characterised in that** the adjustment unit (6) can be interengaged with the supporting body (10).

6. Punch (3) according to one of the preceding claims, **characterised in that** the adjustment unit (6) has a stop bar (8) for the paper to be punched.

7. Punch (3) according to one of the preceding claims, **characterised in that** the stop bar (8) is displaceable.

## Revendications

1. Perforateur (3) doté d'outils de poinçonnage (5) pouvant être fixés sur un corps de réception (10) dans différentes positions, **caractérisé par** une unité d'ajustage (6), reliée de manière amovible au corps de réception (10), avec un corps de base (16), sur lequel des éléments de marquage (7) sont fixés de manière mobile et ainsi de manière à pouvoir être transférés dans différentes positions.

2. Perforateur (3) selon la revendication 1, **caractérisé en ce que** les éléments de marquage (7) sont réalisés comme des cavaliers.

3. Perforateur (3) selon l'une quelconque des revendications précédentes, **caractérisé en ce que** l'unité d'ajustage (6) présente un corps de base (16) configuré comme une règle.

4. Perforateur (3) selon l'une quelconque des revendications précédentes, **caractérisé en ce que** l'unité d'ajustage (6) peut être fixée sur le corps de réception (10) de manière contiguë aux outils de poinçonnage (5) dans une position fixe.

5. Perforateur (3) selon l'une quelconque des revendications précédentes, **caractérisé en ce que** l'unité d'ajustage (6) peut être encliquetée avec le corps de réception (10).

6. Perforateur (3) selon l'une quelconque des revendications précédentes, **caractérisé en ce que** l'unité d'ajustage (6) présente un rail de butée (8) pour le papier à perforer.

7. Perforateur (3) selon l'une quelconque des revendications précédentes, **caractérisé en ce que** le rail de butée (8) est mobile.
